# EUROPÄISCHE PATENTSCHRIFT

(11) **EP 0 052 752 B1**
(45) Veröffentlichungstag und Bekanntmachung des Hinweises auf die Patenterteilung: **12.12.1984**
(21) Anmeldenummer: 81108527.3
(22) Anmeldetag: 20.10.1981
(51) Int. Cl.: E05D 15/52

(54) **Ausstellvorrichtung für Fenster oder Türen**
Stay for windows or doors
Dispositif de déflecteur pour fenêtres ou portes

(30) Priorität: 25.11.1980 DE 3044308
(43) Veröffentlichungstag der Anmeldung: 02.06.1982
(73) Patentinhaber: SCHÜCO Heinz Schürmann GmbH & Co., D-4800 Bielefeld 1 (DE)
(72) Erfinder: Schmidt, Rüdiger, D-4937 Lage-Lippe (DE); Ziemer, Klaus-Dieter, D-4800 Bielefeld 15 (DE)
(74) Vertreter: Stracke, Alexander, Dipl.-Ing.

## Beschreibung

Die Erfindung bezieht sich auf eine Ausstellvorrichtung für Fenster oder Türen, deren Flügel um eine lotrechte Achse drehbar und um eine waagerechte Achse kippbar sind, wobei an einem einen Zusatzlenker aufweisenden Scherenarm an dem dem Blendrahmen zugewandten Ende ein ein Winkelstück aufweisendes Scherendrehlager angeordnet, an dem horizontalen Schenkel des Winkelstücks der Scherenarm angelenkt und das andere Ende des Scherenarms in einem Langloch eines am Flügel festlegbaren Scherengehäuses mittels eines Bundbolzens gleitbar gelagert ist.

Es ist eine Ausstellvorrichtung dieser Art bekannt (DE-A-2 839 803), bei' der der horizontale Schenkel des Winkelstücks nach dem Einsetzen des vertikalen Schenkels in die Nut des vertikalen Blendrahmenholms mit einem in die Nut des oberen horizontalen Blendrahmenholms eingelegten Nutenstein mittels zweier Schrauben verschraubt wird.

Die Montage des bekannten Beschlages wurde so vorgenommen, daß die gesamte Ausstellvorrichtung zunächst am Flügelrahmen montiert, der Flügelrahmen in den Blendrahmen eingesetzt und erst dann die Befestigung des Scherendrehlagers am Blendrahmen durchgeführt wurde.

Der Erfindung liegt die Aufgabe zugrunde, eine Ausstellvorrichtung der eingangs genannten Art so zu gestalten, daß die Montage am Flügel wie auch am Blendrahmen getrennt vorgenommen werden kann, eine Demontage des Fensterflügels im eingebautem Zustand des Fensters ohne Beschlagteile im Rahmen zu demontieren möglich ist und daß das Winkelstück des oberen Drehlagers in einfacher Weise in den Nuten des Blendrahmens formschlüssig festgelegt werden kann.

Diese Aufgabe wird nach der Erfindung dadurch gelöst, daß der Scherenarm an seinem flügelseitigen Ende den über einen Winkelbereich von 90 Grad relativ zum Scherenarm drehbaren, in der gekoppelten Stellung die Längsränder des Langloches des Scherengehäuses hintergreifenden Bundbolzen aufweist, an seinem blendrahmenseitigen Ende drehbar an dem in den Nuten des oberen horizontalen und des drehlagerseitigen vertikalen Holms festlegbaren Winkelstück angelenkt ist, wobei zunächst der vertikale Schenkel des Winkelstücks mit einem eine Randleiste der Nut des vertikalen Blendrahmenholms hintergreifenden Teil in die Nut formschlüssig eindrehbar, dann der horizontale Schenkel in die Nut des oberen horizontalen Holms des Blendrahmens einführbar und mittels einer Schraube festlegbar ist und der Zusatzlenker des Scherenarms mit einem sich über die gesamte Höhe des Scherengehäuses erstrekkenden Bolzen in eine Bohrung des Scherengehäuses eingesteckt ist.

Bei einer vorteilhaften Ausführungsform ist der Bundbolzen drehfest mit einer Lasche verbunden, die eine Aussparung zur Aufnahme eines Betätigungswerkzeuges aufweist und in den Endstellungen an Anschlagteilen des Scherenarms anliegt.

Weitere Merkmale der Erfindung sind Gegenstand der Ansprüche 3 bis 5.

Ein Ausführungsbeispiel der Erfindung ist in den Zeichnungen dargestellt und wird im folgenden beschrieben. Es zeigt
Fig. 1 die zwischen dem Blend- und dem Flügelrahmen eines Drehkippfensters angeordnete Ausstellvorrichtung bei geschlossenem Flügel mit weggeschnittenen Teilen des Blend- und des Flügelrahmens,
Fig. 2 das Fenster nach der Fig. 1 in der Kippstellung des Flügels,
Fig. 3 das flügelseitige Ende des Scherenarms vor dem Einsetzen des Bundbolzens in das Langloch des Scherengehäuses,
Fig. 4 einen Schnitt nach der Linie IV-IV in Fig. 1, und die
Fig. 5, 6 und 7 verschiedene Stellungen des Winkelstücks beim Einsetzen des vertikalen Schenkels in die Rahmennut des vertikalen Holms.

Die Ausstellvorrichtung des Drehkippfensters oder der Drehkipptür weist einen Scherenarm 1 auf, der an seinem flügelseitigen Ende mit einem Bundbolzen 2 versehen ist, der in ein Langloch 3 eines Scherengehäuses 4 verschiebbar gelagert ist, wobei das Scherengehäuse 4 am Flügelrahmen 5 befestigt wird.

Der Bundbolzen weist an zwei einander gegenüberliegenden Seiten Abflachungen 6 auf und besitzt im Bereich dieser Abflachungen eine Breite, die ein wenig kleiner ist als die Breite des Langloches 3. Der Bundbolzen kann somit in das Langloch 3 eingeführt und dann durch eine Verschwenkung um 90 Grad in eine gekoppelte Stellung gebracht werden, in der er die Längsränder des Langloches hintergreift.

In dem dargestellten Ausführungsbeispiel ist der Bundbolzen drehfest mit einer Lasche 7 verbunden, die eine schlitzartige Aussparung 8 zur Aufnahme eines Betätigungswerkzeuges aufweist. Die Lasche 8 ist zusammen mit dem Bundbolzen 2 um eine Achse 9 drehbar, im flügelseitigen Ende des Scherenarms 1 gelagert und liegt in den beiden Endstellungen an Anschlagteilen des Scherenarms 1 an.

In dem dargestellten Ausführungsbeispiel werden die Anschlagteile durch eine Kröpfung 10 des Scherenarms gebildet. Die Lasche 7 verläuft an der Kröpfung 10 zugewandten Seite bogenförmig. Die Endbereiche der bogenförmigen Kontur liegen in den Endlagen der Lasche an der Kröpfung 10 an. In der Fig. 3 ist die eine Endlage aufgezeigt, bevor der Bundbolzen in das Lang-Joch 3 des Scherengehäuses 4 eingesetzt wird.

Die andere Endlage, die sich durch eine Verschwenkung der Lasche 7 um 90 Grad ergibt, ist in der Fig. 2 aufgezeigt, in der der Bundbolzen formschlüssig mit dem Scherengehäuse 4 verbunden ist. Die Lasche 7 ist auf der Oberseite des Scherenarms 1 angeordnet.

An dem Scherenarm 1 ist ein Zusatzlenker 11 angelenkt, der mit einem Bolzen 12 in eine Bohrung des Scherengehäuses 4 eingesteckt wird. Der Bolzen 12 ist an dem Zusatzlenker 11 fest angenietet und erstreckt sich nahezu über die gesamte Höhe des Scherengehäuses 4, und zwar bis in die Nähe einer durch das Scherengehäuse geführten Treibstange 26. Durch die große Länge des Bolzens 12 wird verhindert, daß bei einer Kippstellung des Fensters oder der Tür der Bolzen selbsttätig aus seiner Aufnahmebohrung herausrutschen kann. Durch die lange Ausführung des Bolzens werden die auftretenden, möglichen axialen Veränderungen während des Betriebes vollständig ausgeglichen. Es wird eine sichere Kopplung gewährleistet.

Der Scherenarm 1 ist an dem oberen horizontalen Schenkel 13 des Winkelstücks 14, und zwar an einem Zapfen 15 drehbar gelagert. Zur Festlegung des Winkelstücks 14 an dem Blendrahmen wird zunächst der vertikale Schenkel 16 formschlüssig in der Nut 17 des vertikalen Blendrahmenholms 18 festgelegt.

Der vertikale Schenkel 16 weist ein vorspringendes Teil 19 auf, das in der in den Fig. 5 und 6 dargestellten Weise in die Nut 17 eingedreht wird und nach dem Einsetzen in die Nut eine Randleiste 20 der Nut hintergreift. Das Teil 19 weist zum freien Ende eine konische Verjüngung auf.

Nach dem Einsetzen bzw. Eindrehen des vertikalen Schenkels 16 in die Nut 17 des Blendrahmenholms, wird das Winkelstück 14 nach oben und der horizontale Schenkel in die Nut 21 des oberen horizontalen Blendrahmenholms 22 eingeschoben. Der Schenkel 13 ist mit einer schräg verlaufenden Gewindebohrung ausgerüstet, in die ein Gewindestift 23 eingeschraubt wird, der sich mit seinem freien Ende am Boden der Nut 21 abstützt und eine Hinterschneidung 24 des Schenkels 13 hinter die Randleiste 25 drückt, so daß der Schenkel 13 in der Nut 21 formschlüssig festgelegt wird. Die Hinterschneidung 24 erstreckt sich vorzugsweise über den größten Teil der Länge des Schenkels 13, so daß sich eine gleichmäßige Kraftabtragung zwischen dem Winkelstück und dem Blendrahmen ergibt. Das Winkelstück, das nur durch einen Gewindestift 23 am Blendrahmen festgelegt wird, wird im Eckbereich des Blendrahmens spielfrei und in allen Richtungen formschlüssig gehalten.

Die Montage der Ausstellvorrichtung kann am Flügel wie auch am Blendrahmen getrennt-vorgenommen werden. Neben der einfachen Montage und Demontage und der guten festigkeitsmäßigen Festlegung des oberen Scherenlagers ergeben sich gegenüber den bekannten Ausführungen auch erhebliche Materialeinsparungen und Fertigungsverbilligungen.

## Patentansprüche

1. Ausstellvorrichtung für Fenster oder Türen, deren Flügel um eine lotrechte Achse drehbar und um eine waagerechte Achse kippbar sind, wobei an einem einen Zusatzlenker (11) aufweisenden Scherenarm (1) an dem dem Blendrahmen zugewandten Ende ein ein Winkelstück (14) aufweisendes Scherendrehlager angeordnet, an dem horizontalen Schenkel (13) des Winkelstücks (14) der Scherenarm (1) angelenkt und das andere Ende des Scherenarms in einem Langloch (3) eines am Flügel festlegbaren Scherengehäuses (4) mittels eines Bundbolzens (2) gleitbar gelagert ist, dadurch gekennzeichnet, daß der Scherenarm (1) an seinem flügelseitigen Ende den über einen Winkelbereich von 90 Grad relativ zum Scherenarm (1) drehbaren, in der gekoppelten Stellung die Längsränder des Langloches (3) des Scherengehäuses (4) hintergreifenden Bundbolzen (2) aufweist, an seinem blendrahmenseitigen Ende drehbar an dem in den Nuten des oberen horizontalen und des drehlagerseitigen vertikalen Holms festlegbaren Winkelstück (14) angelenkt ist, wobei zunächst der vertikale Schenkel (16) des Winkelstücks (14) mit einem eine Randleiste (20) der Nut (17) des vertikalen Blendrahmenholms (18) hintergreifenden Teil (19) in die Nut formschlüssig eindrehbar, dann der horizontale Schenkel (13) in die Nut (21) des oberen horizontalen Holms (22) des Blendrahmens einführbar und mittels einer Schraube festlegbar ist und der Zusatzlenker (11) des Scherenarms mit einem sich nahezu über die gesamte Höhe des Scherengehäuses (4) erstrekkenden Bolzen (12) in eine Bohrung des Scherengehäuses (4) eingesteckt ist.

2. Ausstellvorrichtung nach Anspruch 1, dadurch gekennzeichnet, daß der Bundbolzen (2) drehfest mit einer Lasche (7) verbunden ist, die eine Aussparung (8) zur Aufnahme eines Betätigungswerkzeugs aufweist und in den Endstellungen an Anschlagteilen des Scherenarms (1) anliegt.

3. Ausstellvorrichtung nach Anspruch 2, dadurch gekennzeichnet; daß die Anschlagteile des Scherenarms (1) Teile einer Kröpfung (10) des Scherenarms sind, die Lasche (7) an der der Kröpfung zugewandten Seite bogenförmig verläuft und die Endbereiche der bogenförmigen Kontur in den Endlagen der Lasche an der Kröpfung (10) anliegen.

4. Ausstellvorrichtung nach Anspruch 1, dadurch gekennzeichnet, daß der Bolzen (12) an dem Zusatzlenker (11) fest angenietet ist.

5. Ausstellvorrichtung nach Anspruch 1, dadurch gekennzeichnet, daß der horizontale Schenkel (13) des Winkelstücks (14) eine an einer Längsseite vorgesehene, eine Randleiste (25) der Nut (21) hintergreifende Hinterschneidung (24) aufweist und die Befestigungsschraube als in eine Schrägbohrung eingeschraubter Gewindestift (23) ausgebildet ist, der sich mit seinem freien Ende am Boden der Nut (21) abstützt.

## Claims

1. An extension arrangement for windows or doors in which the movable portions are rotatable about a vertical axis and tiltable about a horizontal axis, wherein arranged on a scissor arm (1) which has an additional link member (11), at the end which is towards the fixed frame, is a scissor rotary mounting which has an angle member (14), the scissor arm (1) is connected to the horizontal limb portion (13) of the angle member (14), and the other end of the scissor arm is slidably mounted by means of a collar- bearing pin (2), in a slot (3) of a scissor housing (4) which can be secured to the movable door or window portion, characterised in that, at its end which is towards the movable door or window portion, the scissor arm (1) has the pin (2) which is rotatable over an angular range of 90° relative to the scissor arm (1) and which in the coupled condition engages behind the longitudinal edges of the slot (3) of the housing (4), at its end which is towards the fixed frame the arm is totatably connected to the angle member (14) which can be fixed in the grooves in the upper horizontal frame member and the vertical frame member at the rotary mounting side, wherein firstly the vertical limb portion (16) of the angle member (14) can be turned into a position of positive engagement in the groove (17) in the vertical fixed frame member (18), by means of a portion (19) which engages behind an edge strip portion (20) of the groove (17) in the vertical frame member (18), then the horizontal limb portion (13) can be introduced into the groove (21) of the upper horizontal member (22) of the fixed frame and can be fixed in position by means of a screw, and the additional link member (11) of the scissor arm is fitted into a bore in the housing (4), by means of a pin (12) which extends virtually over the entire height of the housing (4).

2. An arrangement according to claim 1, cha racterised in that the cottar-bearing pin (2) is non-rotatably connected to a plate member (7) which has an opening (8) for receiving an actuating tool and which, in the limit positions, bears against abutment portions of the scissor arm (1).

3. An arrangement according to claim 2, characterised in that the abutment portions of the scissor arm (1) are parts of a crank portion (10) of the arm, the plate member (7) extends in an arcuate configuration at the side which is towards the crank portion (10), and the end regions of the arcuate contour bear against the crank portion (10) in the limit positions of the plate member.

4. An arrangement according to claim 1, characterised in that the pin (12) is fixedly riveted to the link member (11).

5. An arrangement according to claim 1, characterised in that the horizontal limb portion (13) of the angle member (14) has an undercut means (24) which is provided at one longitudinal side and which engages behind an edge strip portion (25) of the groove (21), and the fixing screw is in the form of a headless- screw (23) which is screwed into an inclined bore and which bears with its free end against the bottom of the groove (21).

## Revendications

1. Dispositif déflecteur pour fenêtres ou portes, dont les battants sont aptes à tourner autour d'un axe vertical et à basculer autour d'un axe horizontal, un support rotatif de pince présentant une pièce coudée (14) étant disposé sur une branche de pince (1) montrant un bras oscillant supplémentaire (11), à son extrémité tournée vers le dormant, et étant articulé sur l'aile horizontale (13) de la pièce coudée (14) de la branche de pince (1) et l'autre extrémité de la branche de pince étant montée coulissante au moyen d'un boulon de liaison (2) dans un trou oblong (3) d'un corps de pince (4) apte à être fixé sur le battant, caractérisé en ce que la branche de pince (1) montre à son extrémité située du côté du battant le boulon de liaison (2) qui est apte à tourner sur une zone angulaire de 90 degrés par rapport à la branche (1) et qui, dans la position d'accouplement, saisit par derrière les bords longitudinaux du trou oblong (3) du corps de pince (1), en ce qu'elle est articulée rotative à son extrémité située du côté du dormant sur la pièce coudée (14) qui est apte à être fixée dans les rainures du longeron horizontal supérieur et du longeron vertical du côté de l'appui rotatif, l'aile verticale (16) de la pièce coudée (14) étant apte à être introduite tout d'abord par rotation de façon positive dans la rainure du longeron de dormant vertical (18) au moyen d'une partie (19) saisissant par derrière un rebord (20) de la rainure (17), l'aile horizontale (13) étant apte à être introduite ensuite dans la rainure (21) du longeron horizontal supérieur (22) du dormant et à y être fixée au moyen d'une vis et le bras oscillant supplémentaire (11) de la branche de pince étant monté au moyen d'un tourillon (12) s'étendant sur presque toute la hauteur du corps de pince (4), dans un trou du corps de pince (4).

2. Dispositif déflecteur selon la revendication 1, caractérisé en ce que le boulon de liaison (2) est lié en rotation à une éclisse (7) qui montre une échancrure (8) pour le logement d'un outil de manoeuvre et qui est en appui dans les positions extrêmes contre des parties de butée de la branche de pince (1 ).

3. Dispositif déflecteur selon la revendication 2, caractérisé en ce que les parties de butée de la branche de pince (1) sont des parties d'un coude (10) de la branche, en ce que l'éclisse (7) a un contour circulaire sur le côté tourné du côté du coude et en ce que les parties d'extrémité du contour circulaire de l'éclisse sont en appui sur le coude (10) dans les positions extrêmes de l'éclisse.

4. Dispositif déflecteur selon la revendication 1, caractérisé en ce que le tourillon (12) est fixé par rivetage sur le bras oscillant supplémentaire (11).

5. Dispositif déflecteur selon la revendication 1, caractérisé en ce que l'aile horizontale (13) de la pièce coudée (14) présente une dé- puille (24) qui est en prise avec un rebord (25) de la rainure (21) et en ce que la vis de fixation est formée par une tige filetée (23) vissée dans un trou oblique et qui s'appuie par son extrémité libre sur le fond de la rainure (21 ).
